# EUROPÄISCHE PATENTSCHRIFT

(11) **EP 0 876 454 B1**
(45) Veröffentlichungstag und Bekanntmachung des Hinweises auf die Patenterteilung: **28.08.2002**
(21) Anmeldenummer: 96939101.0
(22) Anmeldetag: 19.11.1996
(51) Int. Cl.: C11D 1/825, C11D 11/00

(54) **FLÜSSIGE VORPRODUKTE FÜR WASCH-, SPÜL- UND REINIGUNGSMITTEL**
LIQUID INITIAL PRODUCTS FOR WASHING, RINSING AND CLEANING AGENTS
PRODUITS DE DEPART LIQUIDES POUR AGENTS DE LAVAGE, DE RIN AGE ET DE NETTOYAGE

(30) Priorität: 25.11.1995 DE 19543990
(43) Veröffentlichungstag der Anmeldung: 11.11.1998
(73) Patentinhaber: Cognis Deutschland GmbH & Co. KG, 40589 Düsseldorf (DE)
(72) Erfinder: SCHMID, Karl, Heinz, D-40822 Mettmann (DE); NEUSS, Michael, D-50997 Köln (DE)
(86) Internationale Anmeldenummer: EP9605089
(87) Internationale Veröffentlichungsnummer: WO97020018

(56) Entgegenhaltungen:
- EP-A- 0 408 965
- WO-A-91/14760
- WO-A-95/06702
- DE-A- 4 311 114
- DE-A- 4 327 327

## Beschreibung

### Gebiet der Erfindung

Die Anmeldung betrifft flüssige, wasserfreie Vorprodukte für die Herstellung von Wasch-, Spül- und Reinigungsmitteln, die durch das Mischen von Glykosiden und nichtionischen Tensiden, in Abwesenheit von Wasser im erfindungsgemäßen Gewichtsverhältnis, erhältlich sind. Ebenso ist die Verwendung dieser Vorprodukte zur Herstellung von oberflächenaktiven Mitteln sowie ein Verfahren zur Herstellung fester Waschmittel unter Verwendung der flüssigen Vorprodukte beschrieben.

### Stand der Technik

Alkyloligoglucoside stellen nichtionische Tenside dar, die wegen ihrer ausgezeichneten anwendungstechnischen Eigenschaften und besonders vorteilhaften Ökotoxikologie zunehmend an Bedeutung gewinnen. Aufgrund ihres Schaumvermögens, das dem anionischer Tenside vergleichbar ist, kommen sie nicht nur für Handgeschirrspülmittel oder Haarshampoos in Betracht, sondern sind auch für einen Einsatz im Bereich der Waschmittel von Interesse. Wenn Alkyloligoglucoside jedoch bislang praktisch ausnahmslos für flüssige Anwendungen eingesetzt worden sind, so liegt die Ursache hierfür in der Tatsache, daß Glucoside einerseits einen hohen Schmelzbereich aufweisen und andererseits im Verlauf der für pulverförmige Produkte üblichen Sprühtrocknung wäßriger Tensidslurries zersetzt werden können, da die Zuckerstruktur der Tenside Temperaturen oberhalb von 120°C nicht zuläßt. Es ist natürlich möglich, Alkyloligoglucoside zusammen mit anderen temperaturlabilen Waschmittelinhaltsstoffen, wie z.B. Parfümölen, Enzymen und dergleichen nachträglich dem Turmpulver zuzumischen, ein solches Vorgehen hat sich in der Vergangenheit jedoch nicht als wirtschaftlich erwiesen.

Neben der Herstellung von Waschpulvern im Sprühturm, bei denen man den in Form feiner Tröpfchen herabrieselnden flüssigen Vorprodukten heiße Trocknungsgase entgegenführt, haben sich in der jüngeren Vergangenheit Verfahren etabliert, bei dem man beispielsweise in einem Mischer oder einer Wirbelschicht auf einen festen Träger ein flüssiges Vorprodukt aufsprüht und dabei gleichzeitig trocknet und granuliert. Diese Verfahren arbeiten bei deutlich niedrigeren Temperaturen und erlauben damit grundsätzlich auch den Einsatz von Alkyloligoglucosiden, es besteht jedoch das Problem, daß die Glucoside selbst bei Temperaturen von 40 bis 60°C sowohl in Form ihrer wäßrigen Pasten als auch in Abmischung dieser Pasten mit ansonsten flüssigen, für Waschmittelzwecke üblichen nichtionischen Tensiden als schnittfeste Pasten vorliegen. Nachdem aber für die oben genannten Granulierverfahren flüssige Vorprodukte erforderlich sind, müßten die Mischungen vor jedem Einsatz aufgeschmolzen und ständig beheizt werden, was nicht nur mit einem erheblichen technischen Aufwand verbunden, sondern zudem noch wirtschaftlich wenig rentabel wäre. Die Aufgabe der Erfindung hat somit darin bestanden, diesem Mißstand abzuhelfen.

### Beschreibung der Erfindung

Gegenstand der Erfindung sind flüssige, wasserfreie Vorprodukte für Wasch-, Spül- und Reinigungsmittel, die dadurch erhältlich sind, dass man
(a) wasserfreie Alkyl- und/oder Alkenyloligoglukoside der Formel **(I)**,

   **R**^{**1**}**O-[G]**_{**p**} **(I)**

   in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht, und
(b) Alkylpolyalkylenglycolether der Formel **(II)**, in der R² für einen linearen oder verzweigten, aliphatischen Alkyl- und/oder Alkenylrest mit 6 bis 22 Kohlenstoffatomen, R³ für Wasserstoff oder einen n-Butylrest, n für Zahlen von 1 bis 20 und m für 0 oder Zahlen von 1 bis 20 steht, in Abwesenheit von Wasser im Gewichtsverhältnis (a) : (b) von 10 : 90 bis 90 : 10 mischt. Vorzugsweise enthalten die Vorprodukte die Komponenten (a) und (b) im Gewichtsverhältnis 30 : 70 bis 70 : 30.
Überraschenderweisde wurde gefunden, daß die erfindungsgemäßen Mischungen bereits bei 40°C zumindest fließfähig, in der Regel flüssig oder sogar dünnflüssig sind. Es werden selbst dann noch fließfähige Produkte erhalten, wenn man den Glykosidanteil bis auf 90 Gew.-% anhebt oder hochethoxylierte Niotenside einsetzt. Die Erfindung schließt die Erkenntnis ein, daß die Vermischung der wasserfreien Komponenten gegenüber einer nachträglichen Entwässerung der Mischungen deutliche Vorteile aufweist. Die Mischungen lassen sich beispielsweise problemlos in Granulierverfahren zur Herstellung von Waschmitteln einsetzen.

### Alkyl- und/oder Alkenyloligoglykoside

Alkyl- und Alkenyloligoglykoside stellen bekannte nichtionische Tenside dar, die der Formel **(I)** folgen,

**R**^{**1**}**O-[G]**_{**p**} **(I)**

in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht Sie können nach den einschlägigen Verfahren der präparativen organischen Chemie erhalten werden. Stellvertretend für das umfangreiche Schrifttum sei hier auf die Schriften **EP-A1-0 301 298** und **WO 90/03977** verwiesen.

Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligoglucoside.

Die Indexzahl p in der allgemeinen Formel **(I)** gibt den Oligomerisierungsgrad (DP-Grad), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt.

Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt.

Der Alkyl- bzw. Alkenylrest R¹ kann sich von primären Alkoholen mit 4 bis 11, vorzugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestern oder im Verlauf der Hydrierung von Aldehyden aus der Roelen'schen Oxosynthese erhalten werden. Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3).

Der Alkyl- bzw. Alkenylrest R¹ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3.

### Alkylpolyethylenglycolether

Alkylpolyalkylenglycolether, d.h. Alkylpolyethylen- und/oder -propylenglycolether, die als Komponente (b) in Betracht kommen, folgen der Formel **(II)**, in der R² für einen linearen oder verzweigten, aliphatischen Alkyl- und/oder Alkenylrest mit 6 bis 22 Kohlenstoffatomen, R³ für einen n-Butylrest, n für Zahlen von 1 bis 20 und m für 0 oder Zahlen von 1 bis 20 steht. Es handelt sich dabei um bekannte nichtionische Tenside, die man großtechnisch durch sauer oder vorzugsweise basisch katalysierte Anlagerung von Ethylenoxid und/oder Propylenoxid an primäre Alkohole erhält. In Abhängigkeit des Katalysators können die Polyglycolether eine konventionell breite oder auch eingeengte Homologenverteilung aufweisen.

Typische Beispiele sind die Addukte von durchschnittlich 1 bis 20 und vorzugsweise 3 bis 10 Mol Ethylenoxid und/oder Propylenoxid an 1 Mol der folgenden Alkohole: Capronalkohol, Caprylalkohol, 2-Ethylhexylalkohol, Caprinalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Linolylalkohol, Linolenylalkohol, Elaeostearylalkohol, Arachylalkohol, Gadoleylalkohol, Behenylalkohol, Erucylalkohol und Brassidylalkohol sowie deren technische Mischungen, die z.B. bei der Hochdruckhydrierung von technischen Methylestern auf Basis von Fetten und Ölen oder Aldehyden aus der Roelen'schen Oxosynthese sowie als Monomerfraktion bei der Dimerisierung von ungesättigten Fettalkoholen anfallen. Bevorzugt sind Addukte von durchschnittlich 3 bis 10 Mol Ethylenoxid an technische Fettalkohole mit 12 bis 18 Kohlenstoffatomen wie beispielsweise Kokos-, Palm-, Palmkern- oder Talgfettalkohol. Die Polyglycolether können ferner auch durch einen n-Butylrest endgruppenverschlossen vorliegen.

Wäßrige Mischungen von Alkyloligoglucosiden und Fettalkoholpolyglycolethern sind aus dem Stand der Technik bekannt. Stellvertretend sei auf die Druckschriften **EB-B 0 075 995** (Procter & Gamble), **EP-B 0 075 996** (Procter & Gamble), **EP-A 0 317 614** (Staley), **EP-B 0 408 965** (Kao), **WO 91/1476**0 (Henkel), **EP-B 0 542 801** (Henkel) und **EP-A 0 490 040** (Hüls) verwiesen.

### Herstellung der Vorprodukte

Die Herstellung der erfindungsgemäßen flüssigen, wasserfreien Vorprodukte erfolgt durch einfaches Vermischen der Rohstoffe, gegebenenfalls bei Temperaturen im Bereich von 30 bis 50°C. Die Alkyloligoglucoside werden als technische, wasserfreie Produkte eingesetzt, wie sie unmittelbar nach der Abtrennung von freiem Fettalkohol bei der sauer katalysierten Acetalisierung von Glucose mit überschüssigem Alkohol anfallen. Die rohen Alkyloligoglucoside, die man direkt dem Fallflilm- bzw. Dünn-schichtverdampfer entnimmt, können einen Gehalt an Fettalkohol, in der Regel Kokosfettalkohol, enthalten, der im Bereich von 0,1 bis 10 und vorzugsweise 0,5 bis 1 Gew.-% liegt und die späteren Anwendungen nicht beeinträchtigt.

### Gewerbliche Anwendbarkeit

Die erfindungsgemäßen Vorprodukte sind wasserfrei und dennoch über einen weiten Bereich des Molenbruchs auch bei niedrigen Temperaturen, hohem Glykosidanteil und bei Einsatz hochethoxylierter Niotenside zumindest noch fließfähig und pumpbar. Sie eignen sich zur Herstellung von oberflächenaktiven Mitteln, wie beispielsweise Wasch-, Spül- und Reinigungsmitteln, in denen sie in Mengen von 1 bis 50 und vorzugsweise 5 bis 35 Gew.-% enthalten sein können.

Obschon sich die Vorprodukte natürlich auch zur Herstellung von flüssigen Konzentraten, beispielsweise Flüssigwaschmitteln oder Handgeschirrspülmitteln eignen, liegt doch ein Schwerpunkt der Erfindung darin, ihre vorteilhafte Rheologie für die Herstellung von festen, vorzugsweise granulierten Waschmitteln einzusetzen. Ein weiterer Gegenstand der Erfindung besteht somit in einem Verfahren zur Herstellung von festen Waschmitteln, bei dem man die flüssigen Vorprodukte zusammen mit weiteren Waschmittelinhaltsstoffen, vorzugsweise Fettalkoholsulfaten, vermischt und anschließend gleichzeitig trocknet und in eine stückige Form bringt. Verfahren dieser Art werden im folgenden näher beschrieben:

### Mischen

Eine besonders einfache Ausgestaltung eines Verfahrens zur Herstellung von Waschmitteln besteht darin, ein anionisches Tensid in Pulverform vorzulegen und mit der erforderlichen Menge der erfindungsgemäßen flüssigen Vorprodukte innig zu vermischen. Für diesen Vorgang sind Bauteile wie beispielsweise Schaufelmischer der Fa.Lödige oder insbesondere Sprühmischer der Fa.Schugi von Vorteil, bei denen man das Aniontensid in der Mischkammer vorlegt und die flüssigen Vorprodukte aufdüst. Ferner ist es möglich, die Trocknung der Aniontensidpasten und das Vermischen gleichzeitig in einem Wirbelschichttrockner durchzuführen. Es werden trockene, leichtlösliche Pulver erhalten, die - falls erforderlich - mit weiteren üblichen Waschmittelzusatzstoffen beaufschlagt und beispielsweise zu Waschmittel-Extrudaten verarbeitet werden können.

### SKET-Granulierung

Eine weitere Möglichkeit besteht darin, die anionischen Tenside einer sogenannten SKET-Granulierung zu unterwerfen. Hierunter ist eine Granulierung unter gleichzeitiger Trocknung zu verstehen, die vorzugsweise batchweise oder kontinuierlich in der Wirbelschicht erfolgt. Dabei können wäßrige Pasten anionischer Tenside und die flüssigen Vorprodukte gleichzeitig oder nacheinander über eine oder mehrere Düsen in die Wirbelschicht eingebracht werden. Bevorzugt eingesetzte Wirbelschicht-Apparate besitzen Bodenplatten mit Abmessungen von 0,4 bis 5 m. Vorzugsweise wird die SKET-Granulierung bei Wirbelluftgeschwindigkeiten im Bereich von 1 bis 8 m/s durchgeführt. Der Austrag der Granulate aus der Wirbelschicht erfolgt vorzugsweise über eine Größenklassierung der Granulate. Die Klassierung kann beispielsweise mittels einer Siebvorrichtung oder durch einen entgegengeführten Luftstrom (Sichterluft) erfolgen, der so reguliert wird, daß erst Teilchen ab einer bestimmten Teilchengröße aus der Wirbelschicht entfernt und kleinere Teilchen in der Wirbelschicht zurückgehalten werden. Üblicherweise setzt sich die einströmende Luft aus der beheizten oder unbeheizten Sichterluft und der beheizten Bodenluft zusammen. Die Bodenlufttemperatur liegt dabei zwischen 80 und 400, vorzugsweise 90 und 350°C. Vorteilhafterweise wird zu Beginn der SKET-Granulierung eine Startmasse, beispielsweise ein SKET-Granulat aus einem früheren Versuchsansatz, vorgelegt. In der Wirbelschicht verdampft das Wasser aus der Aniontensidpaste, wobei angetrocknete bis getrocknete Keime entstehen, die mit weiteren Mengen Aniontensid und dem flüssigen Vorprodukt umhüllt, granuliert und wiederum gleichzeitig getrocknet werden. In diesem Zusammenhang wird auf die Lehre der Deutschen Patentanmeldungen **DE-A1 43 03 211** und **DE-A1 43 03 176** verwiesen, deren Inhalt hiermit ausdrücklich eingeschlossen wird.

### Extrusion

In einer besonderen Ausführungsform der Erfindung werden anionische Tenside in Pulverform mit den erfindungsgemäßen flüssigen Vorprodukten vermischt und die Mischung in einer Schneckenpresse homogenisiert und verfestigt. Die Extrusion erfolgt über eine Lochscheibe, so daß Preßstränge entstehen, die nach bekannten Verfahren zu Extrudaten oder Nadeln gewünschter Form und Abmessung mechanisch zerkleinert werden können. Extrudate dieser Form zeigen eine besonders hohe Auflösegeschwindigkeit und ein sehr gutes Einspülverhalten in der Waschmaschine.

### Heißdampftrocknung

Ein weiteres Verfahren zur Herstellung von festen Waschmitteln besteht darin, die flüssigen Vorprodukte zusammen mit wäßrigen Tensidpasten und gegebenenfalls Trägersalzen unter Ausschluß von Luftsauerstoff in Gegenwart von überhitztem Wasserdampf zu trocknen. Das Prinzip dieses Verfahrens wurde von der Anmelderin in ihren Deutschen Patentanmeldungen **DE-A1 40 30 688, DE-A1 42 04 035, DE 42 04 090, DE-A1 42 06 050, DE-A1 42 06 495** und **DE-A1 42 06 521** offengelegt. Dem Verfahren liegt das Prinzip zugrunde, daß durch Kondensation des Heißdampfes auf dem kühleren Einsatzgut und Abgabe der Kondensationswärme an das zu trocknende Gut eine spontane Aufheizung des wäßrigen Tropfens auf die Siedetemperatur des Wassers unter Arbeitsbedingungen, bei Normaldruck also auf Temperaturen von etwa 100°C, stattfindet. Diese Siedetemperatur wird als Mindesttemperatur während der gesamten Verweilzeit im Guttropfen beibehalten. Wasserdampfflüchtige Verunreinigungen wie beispielsweise Fettalkohole oder Ameisensäure, die sich unter üblichen Bedingungen nicht oder nur unter drastischen Bedingungen und mit hohem technischen Aufwand destillativ entfernen lassen, werden auf diese Weise rasch, vollständig und schonend mit der Wasserphase abgetrennt. In einer bevorzugten Ausführungsform des erfindungsgemäßen Verfahrens werden die Mischungen zusammen mit überhitztem Wasserdampf bei einer Temperatur im Bereich von 120 bis 280°C in ein geschlossenes System versprüht, das Kondensatwasser mit den darin gelösten Verunreinigungen abgetrennt und die getrockneten und gereinigten Wertstoffe ausgeschleust.

Grundsätzlich gilt, daß im geschlossenen System mit einem Wasserdampfkreislaufstrom gearbeitet wird, dem der verdampfte Wasseranteil des Einsatzgutes entzogen wird, während der abgegebene Energiebetrag dem Kreislaufstrom wieder zugeführt wird. Während bei konventionellen Verfahren ein Arbeiten bei höheren Temperaturen stets mit der Gefahr einer partiellen Verkohlung des zu reinigenden Gutes verbunden ist, macht hier die Abwesenheit von Luftsauerstoff Arbeitstemperaturen von insbesondere 150 bis 200°C ohne weiteres möglich. Der abgezogene Wasserdampfteilstrom kann nach der Abtrennung der gelösten Verunreinigungen vorteilhafterweise als Brauchdampf anderweitiger Verwendung zugeführt werden.

### Flash dryer

Die gleichzeitige Trocknung und Granulierung kann auch in einem horizontal angeordneten Dünnschichtverdampfer mit rotierenden Einbauten erfolgen, wie er z.B. von der Firma VRV unter der Bezeichnung "Flash Dryer" vertrieben wird. Hierbei handelt es sich, vereinfacht dargestellt, um ein Rohr, das über mehre Zonen hinweg unterschiedlich temperiert werden kann. Über eine oder mehrere Wellen, die mit Blättern oder Flugscharen als rotierende Einbauten versehen sind, wird das pastöse Einsatzmaterial, das über eine Pumpe eindosiert wird, gegen die beheizte Wandung geschleudert, an der die Trocknung in einer dünnen Schicht von typischerweise 1 bis 10 mm Stärke erfolgt. Dabei hat es sich als vorteilhaft erwiesen, an den Dünnschichtverdampfer einen Temperaturgradienten von 170 (Produkteinlaß) auf 20°C (Produktaustrag) anzulegen. Hierzu können beispielsweise die beiden ersten Zonen des Verdampfers auf 160°C geheizt und die letzte auf 20°C gekühlt werden. Höhere Trocknungstemperaturen haben sich im Hinblick auf die thermische Labilität der Einsatzstoffe als nicht vorteilhaft erwiesen. Der Dünnschichtverdampfer wird bei atmosphärischem Druck betrieben und im Gegenstrom mit Luft (Durchsatz 50 bis 150 m³/h) begast. Die Eintrittstemperatur des Gases liegt in der Regel bei 20 bis 30, die Austrittstemperatur bei 90 bis 110°C.

### Weitere Inhaltsstoffe

Die unter Verwendung der erfindungsgemäßen Vorprodukte hergestellten, gegebenenfalls granulierten Waschmittel können als wichtigste Bestandteile weitere Tenside, vorzugsweise Aniontenside, Seifen, anorganische Buildersubstanzen wie Phosphate, Zeolithe, kristalline Schichtsilicate, amorphe Silicate, Compounds aus amorphen Silicaten und Carbonaten, organische Cobuilder, Bleichmittel und Bleichaktivatoren, Schauminhibitoren, Enzyme, optische Aufheller, soil repellents und Vergrauungsinhibitoren enthalten. Besonders bevorzugt sind Waschmittel in granularer Form, die als weitere Bestandteile anionische Tenside vom Typ der Fettalkoholsulfate aufweisen. Diese können vorzugsweise als Basis C_{12/14}-Kokosund/oder C_{16/18}-Talgfettalkohole enthalten, wobei das Gewichtsverhältnis dieser beiden Komponenten im Bereich von 90 : 10 bis 10 : 90 und typischerweise bei 20 : 80, 30 : 70, 40 : 60 oder 50 : 50 liegt. Die Waschmittelgranulate können sowohl einen niedrigen als auch einen hohen Gehalt an Tensiden, beispielsweise einen Gehalt von 5 bis 50 Gew.-% Fettalkoholsulfat und 5 bis 50 Gew.-% der erfindungsgemäßen Vorprodukte aufweisen. Ein weiterer Vorteil der Granulate besteht ferner darin, daß sie nicht-klebrig sind und hohe Schüttdichten im Bereich von 300 bis 1200 und vorzugsweise 500 bis 800 g/l besitzen.

### Beispiele

### Eingesetzte Tenside

A1) C_{12/16}-Kokosalkyloligoglucosid, wasserfrei
A2) wäßrige C_{12/16}-Kokosalkyloligoglucosid-Paste, ca. 50 Gew.-%ig
B1) C_{12/14}-Kokosfettalkohol+3EO-Addukt
B2) C_{12/18}-Kokosfettalkohol+7EO-Addukt
B3) Octanol+10EO-Addukt

Es wurden Mischungen von Alkylglucosiden und Polyethylenglycolethem bei Raumtemperatur hergestellt und die Konsistenz der Produkte im Temperaturbereich von 40 bis 70°C untersucht. Im Fall des Vergleichsbeispiels V3 wurde eine Mischung aus einer wäßrigen Glucosidpaste und einem Niotensid nachträglich entwässert. Die Ergebnisse sind in Tabelle 1 zusammengefaßt. Die Mengenangaben stellen Gew.-% dar und beziehen sich jeweils auf die Einsatzstoffe gegebenenfalls unter Einbeziehung des Wassergehaltes.

**Tab.1**

| **Mischungen von Alkyloligoglucosiden und Alkylpolyethylenglycolethern** | | | | | | | |
|---|---|---|---|---|---|---|---|
| **Beispiel** | **A** | **B** | **A:B** | **Konsistenz bei** | | | |
| | | | | **40°C** | **50°** | **60°C** | **70°C** |
| 1 | A1 | B1 | 50 : 50 | flüssig | dünnflüssig | dünnflüssig | dünnflüssig |
| 2 | A1 | B2 | 50 : 50 | pastös | flüssig | dünnflüssig | dünnflüssig |
| 3 | A1 | B2 | 70 : 30 | pastös | flüssig | flüssig | flüssig |
| 4 | A1 | B2 | 80 : 20 | pastös | pastös | flüssig | flüssig |
| 5 | A1 | B2 | 90:10 | pastös | pastös | pastös | pastös |
| 6 | A1 | B3 | 50 : 50 | pastös | flüssig | flüssig | dünnflüssig |
| V1 | A2 | B1 | 50 : 50 | fest | fest | pastös | pastös |
| V2 | A2 | B2 | 50 : 50 | gelförmig | dickflüssig | dickflüssig | flüssig |
| V3* | A1 | B2 | 50 : 50 | pastös | pastös | flüssig | dünnflüssig |

## Patentansprüche

1. Flüssige wasserfreie Vorprodukte für Wasch-, Spül- und Reinigungsmittel, dadurch erhältlich, daß man
(a) wasserfreie Alkyl- und/oder Alkenyloligoglukoside der Formel **(I)**,
**R**^{**1**}**O-[G]**_{**p**} **(I)**
in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht, und
(b) Alkylpolyalkylenglycolether der Formel **(II)**, in der R² für einen linearen oder verzweigten, aliphatischen Alkyl- und/oder Alkenylrest mit 6 bis 22 Kohlenstoffatomen, R³ für Wasserstoff oder einen n-Butylrest, n für Zahlen von 1 bis 20 und m für 0 oder Zahlen von 1 bis 20 steht,
in Abwesenheit von Wasser im Gewichtsverhältnis (a) : (b) von 10 : 90 bis 90 : 10 mischt.

2. Vorprodukte nach Anspruch 1, **dadurch gekennzeichnet, daß** sie die Komponenten (a) und (b) im Gewichtsverhältnis 30 : 70 bis 70 : 30 enthalten.

3. Verwendung der flüssigen Vorgemische nach Anspruch 1 zur Herstellung von oberflächenaktiven Mitteln.

4. Verfahren zur Herstellung von festen Waschmitteln, bei dem man flüssige Vorgemische nach Anspruch 1 zusammen mit weiteren Waschmittelinhaltsstoffen mischt und anschließend gleichzeitig trocknet und in eine stückige Form bringt.

5. Verfahren nach Anspruch 4, **dadurch gekennzeichnet, daß** man die flüssigen Vorgemische zusammen mit Fettalkoholsulfaten in einem Mischer oder einer Wirbelschicht gleichzeitig trocknet und granuliert.

## Claims

1. Liquid, anhydrous compounds for laundry detergents, dishwashing detergents and cleaning formulations obtainable by mixing
(a) anhydrous alkyl and/or alkenyl oligoglycosides corresponding to formula **(I):**
**R**^{**1**}**O-[G]**_{**p**} **(I)**
in which R¹ is an alkyl and/or alkenyl radical containing 4 to 22 carbon atoms, G is a sugar unit containing 5 or 6 carbon atoms and p is a number of 1 to 10 and
(b) alkyl polyalkylene glycol ethers corresponding to formula **(II)**: in which R² is a linear or branched, aliphatic alkyl and/or alkenyl radical containing 6 to 22 carbon atoms, R³ is hydrogen or an n-butyl radical, n is a number of 1 to 20 and m is 0 or a number of 1 to 20
in the absence of water in a ratio by weight of (a) to (b) of 10:90 to 90:10.

2. Compounds as claimed in claim 1, **characterized in that** they contain components (a) and (b) in a ratio by weight of 30:70 to 70:30.

3. The use of the liquid compounds claimed in claim 1 for the production of surface-active formulations.

4. A process for the production of solid detergents in which the liquid compounds claimed in claim 1 are mixed together with other detergent ingredients and, in a following step, are simultaneously dried and converted into particulate form.

5. A process as claimed in claim 4, **characterized in that** the liquid compounds are simultaneously dried and granulated together with fatty alcohol sulfates in a mixer or in a fluidized bed.

## Revendications

1. Précurseurs anhydres liquides pour agents détergents, de rinçage et de nettoyage, que l'on peut obtenir en mélangeant :
(a) des alkyl- et/ou alcényloligoglycosides anhydres de formule (I)
R¹O-[G]ₚ (I),
dans laquelle R¹ représente un radical alkyle et/ou alcényle comportant de 4 à 22 atomes de carbone, G représente un radical saccharique comportant 5 ou 6 atomes de carbone et p représente des nombres allant de 1 à 10 et
(b) des alkylpolyalkylène glycol éthers de formule (II),
dans laquelle R² représente un radical allyle et/ou alcényle aliphatique linéaire et/ou ramifié comportant de 6 à 22 atomes de carbone, R³ représente un hydrogène ou un radical n-butyle, n représente des nombres allant de 1 à 20 et m représente 0 ou des nombres allant de 1 à 20, en l'absence d'eau dans un rapport pondéral de (a):(b) de 10:90 à 90:10.

2. Précurseurs selon la revendication 1,
**caractérisés en ce qu'**
ils contiennent les composants (a) et (b) dans un rapport pondéral de 30:70 à 70:30.

3. Utilisation des précurseurs liquides selon la revendication 1 pour la production d'agents tensioactifs.

4. Procédé de production de détergents solides, dans lequel on mélange des précurseurs liquides selon la revendication 1 avec d'autres constituants détergents, puis simultanément on les sèche et on les met sous forme de morceaux.

5. Procédé selon la revendication 4,
**caractérisé en ce que**
simultanément on sèche et on granule les précurseurs liquides avec des sulfates d'alcools gras dans un mélangeur ou dans une couche fluidisée.
